# EUROPÄISCHE PATENTSCHRIFT

(11) **EP 1 872 380 B1**
(45) Veröffentlichungstag und Bekanntmachung des Hinweises auf die Patenterteilung: **25.01.2017**
(21) Anmeldenummer: 06724370.9
(22) Anmeldetag: 18.04.2006
(51) Int. Cl.: H01H 33/24, H02B 13/035

(54) **LASTTRENNSCHALTER SOWIE SCHALTANLAGE MIT LASTTRENNSCHALTER**
LOAD DISCONNECTING SWITCH AND SWITCHGEAR WITH A LOAD DISCONNECTING SWITCH
INTERRUPTEUR-SECTIONNEUR ET ÉQUIPEMENT ÉLECTRIQUE DOTE DE CET INTERRUPTEUR SECTIONNEUR

(30) Priorität: 18.04.2005 DE 102005017902
(43) Veröffentlichungstag der Anmeldung: 02.01.2008
(73) Patentinhaber: ABB Schweiz AG, 5400 Baden (CH)
(72) Erfinder: GRANHAUG, Ole, N-3724 Skien (NO); KUHLEFELT, Jan-Henrik, 100027 Beijing (CN); SKRYTEN, Pal, N-3714 Skien (NO); LOHNE, Stanley, 3930 Porsgrunn (NO); ESPESETH, Robert, N-3714 Skien (NO)
(74) Vertreter: Miller, Toivo
(86) Internationale Anmeldenummer: PCT/EP2006/003499
(87) Internationale Veröffentlichungsnummer: WO 2006/111338

(56) Entgegenhaltungen:
- EP-A- 0 513 945
- DE-A1- 3 904 147
- DE-A1- 4 103 119
- DE-A1- 19 612 565

## Beschreibung

Die Erfindung betrifft einen Lasttrennschalter nach dem Oberbegriff des Anspruches 1 sowie eine Schaltanlage mit dem Lasttrennschalter.

Lasttrennschalter sind an sich bekannt. Sie besitzen zwei Gehäuseabschnitte, von denen ein Gehäuseabschnitt den Antrieb aufnimmt. Dieser Antrieb umfasst einen mittels einer Antriebswelle angetriebenen Schwenkhebel, an dessen freiem Ende ein stangenartiger Kontaktträger unter Zwischenführung eines Verbindungshebels angelenkt ist. Dieser stangenartige Kontaktträger trägt an seinem freien Ende das bewegliche Kontaktstück, das mit einem feststehenden Kontaktstück eine Kontaktstelle bildet.

Der Kontaktträger ist innerhalb eines lang gestreckten zylindrischen Behälters geführt und bei einer Ausschalthandlung trennt sich das bewegliche Kontaktstück vom feststehenden Kontaktstück, wobei ein Lichtbogen gezogen wird, der innerhalb des Behälters beblasen und gelöscht wird. Zwischen den beiden Kontaktstücken befindet sich in Ausschaltstellung eine Trennstrecke mit einer durch eine Norm bestimmte Länge.

Aus der DE 39 04 147 A1 ist ein metallgekapselter Druckgas-Leistungsschalter bekannt geworden, der ein Gehäuse aufweist, das einen einen Antrieb aufnehmenden ersten Gehäuseabschnitt und einen ein feststehendes Kontaktstück und ein langgestrecktes bewegliches Kontaktstück aufnehmenden zweiten Gehäuseabschnitt aufweist, wobei der zweite Gehäuseabschnitt eine dem beweglichen Kontaktstück angepasste Längserstreckung aufweist, wobei am zweiten Gehäuseabschnitt dieses umgebende Feldsteuerringe angebracht ist, von denen der erste im Bereich des feststehenden Kontaktstückes und der zweite im Bereich der Ausschaltstellung des beweglichen Kontaktstückes angeordnet sind.

Aufgabe der Erfindung ist es, eine geeignete Feldsteuerung innerhalb der Trennstrecke eines Lasttrennschalters zu schaffen.

Diese Aufgabe wird erfindungsgemäß durch die Merkmale des Anspruches 1 gelöst.

Erfindungsgemäß also sind der erste Feldsteuerring an das Potential des feststehenden Kontaktstückes und der zweite Feldsteuerring an das Potential des beweglichen Kontaktstückes in dessen Ausschaltstellung über je einen Verbindungsleiter angeschlossen.

Damit wird die Feldsteuerung innerhalb der Trennstrecke ermöglicht, was durch die Verbindung der Feldsteuerringe mit den zugehörigen Kontaktstücken erreicht wird. Dabei wird das elektrische Feld zwischen den beiden Kontaktstücken in der Ausschaltstellung vergleichmäßigt, weil das elektrische Potential des feststehenden Kontaktstückes Hochspannung und das elektrische Potential des beweglichen Kontaktstückes darin Erde ist.

Zwar unterscheiden sich Lasttrennschalter und Leistungsschalter in vieler Hinsicht. Hier jedoch besitzen beide eine ähnlich wirkende Trennstrecke in der Ausschaltstellung.

Gemäß einer vorteilhaften Ausgestaltung kann der zweite Feldsteuerring innerhalb der zwischen den beiden Kontaktstücken befindlichen Trennstrecke angeordnet sein, dergestalt, dass sich das bewegliche Kontaktstück unmittelbar außerhalb des Bereiches zwischen den beiden Feldsteuerringen befindet.

Die Feldsteuerringe können dabei auf der Außenseite des zweiten Gehäuseabschnittes festgeklebt sein; es besteht dabei aber auch die Möglichkeit, dass der erste Feldsteuerring am freien Ende der Außenseite eines Topfes angeformt ist, welcher Topf über das freie Ende des ersten Gehäuseabschnittes gestülpt ist. Am Boden des Topfes ist das feststehende Kontaktstück befestigt und auf der Außenseite des Bodens ist dann der Abgangsleiter des Lasttrennschalters anzuschließen.

Die Erfindung betrifft außerdem auch die Verwendung dieses Lasttrennschalters in einer elektrischen Schaltanlage.

Weitere vorteilhafte Ausgestaltungen und Verbesserungen der Erfindung sind den weiteren Unteransprüchen zu entnehmen.

Anhand der Zeichnung, in der ein Ausführungsbeispiel der Erfindung dargestellt ist, sollen weitere Ausführungsformen, Verbesserungen und weitere Vorteile näher erläutert und beschrieben werden.

Es zeigen:
- Fig. 1: eine Längsschnittansicht eines erfindungsgemäßen Lasttrennschalters,
- Fig. 2: eine perspektivische Ansicht des Schalters und
- Fig. 3: eine perspektivische Ansicht eines Details des Gehäuses.

Ein Lasttrennschalter 10 umfasst ein Gehäuse 11, das zwei Gehäuseabschnitte 12, 13 aufweist, von denen der erste Gehäuseabschnitt 12 einen Antrieb 14 und der zweite Gehäuseabschnitt 13 eine Kontaktstelle 15 enthält. Der Antrieb 14 besitzt einen schwenkbaren Antriebshebel 16, der mit einer mit einen1 Profil 17 versehenen Antriebswelle 18 formschlüssig zusammenwirkt. Das Profil 17 ist ein Nutenprofil; es könnte auch ein Mehreckprofil oder dergleichen sein. Das freie Ende des Antriebshebels 16 ist über einen Verbindungshebel 19 gelenkig mit einem stangenartigen Kontaktträger 20 verbunden, an dessen freiem Ende ein bewegliches Kontaktstück 21 befestigt ist. Das bewegliche Kontaktstück 21 wirkt mit einem feststehenden Kontaktstück 22 zusammen. Der Aufbau und die Wirkungsweise sind an sich bekannt, so dass hierzu nichts näheres ausgesagt werden soll, lediglich soviel, dass die Kontaktstelle eine Hauptkontaktstelle mit Kontakttulpen, über welche der Strom in Einschaltstellung fließt, und eine lichtbogenfeste Zusatzkontaktstelle aufweist, an der beim Ausschalten oder Einschalten ein Lichtbogen gezogen wird, so dass die Hauptkontaktstelle nicht mit Lichtbogenerscheinungen belastet wird.

Der zweite Gehäuseabschnitt ist als langgestreckter, zylindrischer Behälter 23 ausgebildet, der an seinem einen Ende 24 mit einem ein Durchgangsloch 25 aufweisenden Behälterboden 26 versehen ist. Das andere, freie Ende des Behälters 23 trägt an seiner Innenfläche ein Innengewinde 27. Der erste Gehäuseabschnitt 12 ist aus zwei Gehäusehälften zusammengesetzt, von denen nur die Gehäusehälfte 28 dargestellt ist, weil die zweite Gehäusehälfte abgenommen ist, um einen Einblick in den ersten Gehäuseabschnitt gestatten zu können. Die Fig. 2 zeigt die beiden Gehäusehälften 28, 28a.

Senkrecht zur Längsachse der Antriebswelle 18 verläuft die Mittelachse des Behälters 23 und an jeder Gehäusehälfte 28 ist ein halbzylindrischer Kragenfortsatz 29 angeformt, die miteinander dann, wenn die Gehäusehälften zusammengesetzt sind, einen zylindrischen Kragen bilden, an dessen Außenfläche ein Außengewinde 30 angeformt ist, auf die das Innengewinde 27 des Behälters aufgeschraubt wird, um das Gehäuse des Lasttrennschalters zusammenzuhalten.

Der Behälter 23 ist an seiner Außenfläche mit Feldsteuerringen 31, 32 versehen, von denen der erste Feldsteuerring 31 dem feststehenden Kontaktstück 22 zugeordnet ist. Dieser erste Feldsteuerring 31 ist am freien Ende eines Topfes 33 aus elektrisch leitendem Material angeformt, indem das freie Ende axial verformt und radial ausgestülpt wird. Der Boden 34 des Topfes 33 ist axial nach außen gezogen und bildet einen kragenartigen axialen Vorsprung 35, der elektrisch leitend einen Fortsatz 36 am feststehenden Kontaktstück 22 umfasst, so dass sich der Topf 33 auf dem Potential befindet, auf dem das feststehende Kontaktstück 22 liegt.

Der zweite Feldsteuerring 32 ist ein torusförmig gebogener Ring, der innen offen ist, so dass sich zwei Kanten 32a und 32b bilden, die auf der Außenfläche des Behälters 23 aufliegen. Der Feldsteuerring 32 liegt auf einer Höhe, auf der sich das bewegliche Kontaktstück 21 im Ausschaltzustand befindet. Genauer gesagt, befindet sich das bewegliche Kontaktstück 21 außerhalb des Bereiches zwischen den distal entgegengesetzt liegenden die Feldsteuerringe außen berührenden Ebenen, die senkrecht zur Längsachse des Behälters 23 verlaufen. Der Feldsteuerring 32 ist über einen nicht sichtbaren Verbindungsleiter mit dem Potential verbunden, auf dem sich das bewegliche Kontaktstück im Ausschaltzustand befindet. Damit liegen die Feldsteuerringe im Einschaltzustand auf gleichem Potential; im Ausschaltzustand liegen der Feldsteuerring 31 auf Hochspannungspotential und der Feldsteuerring 32 auf Erdpotential, wodurch zwischen den Feldsteuerringen ein elektrisches Feld erzeugt wird, das eine Vergleichmäßigung der elektrischen Belastung erzeugt und eventuell Entladungen verhindert.

Der Lasttrennschalter ist in seiner Einschaltstellung dargestellt. Wenn eine Ausschaltung erfolgt, verdreht sich die Antriebswelle 18 und verschwenkt den Aritriebshebel 16 im Uhrzeigersinn, so dass der Kontaktträger 20 und damit das bewegliche Kontaktstück 21 vom feststehenden Kontaktstück weg bewegt werden. Nach der Löschung des Lichtbogens wirken die Feldsteuerringe in oben beschriebener Weise.

Damit der Lasttrennschalter 10 in einen Träger einer Schaltanlage eingesetzt ist, siehe auch die deutsche Patentanmeldung DE 10 2005 009 207.1 besitzt das Gehäuse auf den Außenflächen seiner Gehäusehälften 28,28a parallel zur Längsachse des Behälters 23 verlaufende Rillen 40, 41, die in Ausschnitte (nicht gezeigt) des Trägers eingesteckt werden, siehe hierzu auch die oben genannte Patentanmeldung. Im montierten Zustand, dann also wenn der Lasttrennschalter 10 in einer Schaltanlage eingebaut ist, die beiden Gehäusehälften einerseits durch die Ausschnitte und andererseits durch den ersten Gehäuseabschnitt zusammen gehalten.

Die Fig. 3 zeigt ein Detail am Gehäuse 10 gemäß Pfeilrichtung III in stark vergrößerter Darstellung. Am freien Ende des Behälters 23 sind zwei Vorsprünge 50, 51 angeformt, wobei der eine Vorsprung 51 etwa radial am Behälter 23 angeformt ist, wogegen der andere Vorsprung 50 eine L-Form aufweist, mit einem Schenkel 52, der in geringem Abstand zur Behälteraußenfläche zum Vorsprung 51 hin etwa tangential in einer Ebene vorspringt, die senkrecht zur Längsachse des Behälters verläuft. Zwischen dem freien Ende des Vorsprunges 50 und dem Vorsprung 51 bleibt ein Abstand A frei.

Am ersten Gehäuseabschnitt 12 in der Trennebene zwischen den beiden Gehäusehälften 28, 28a ist ein dritter Vorsprung 53 angeformt, dessen Breite B, senkrecht zur Trennebene zwischen den Gehäusehälften gemessen, größer ist als der Abstand A. Der Vorsprung 53 springt in Richtung der Behälterlängsachse von den beiden Gehäusehälften vor und greift in den Bereich zwischen den Vorsprüngen 50, 51 ein, wenn der Behälter an den Gehäusehälften fixiert ist. Am Vorsprung 53 ist ein Rücksprung 54 vorgesehen, hinter den im montierten Zustand, wie gezeichnet, der Vorsprung 50 greift.

### Die Montage geschieht wie folgt:

Wenn der Behälter aufgeschraubt wird, wird er in Pfeilrichtung U um seine Achse verdreht. Kurz vor der Endstellung gleitet eine Schrägfläche 55 des Vorsprunges 50 auf die Stirnfläche 56, die zur Behälteraußenfläche gerichtet ist. Dabei verformt sich der Vorsprung 50, bis sich der Vorsprung 53 gegen den Vorsprung 51 anlegt. In diesem Augenblick schnappt der Vorsprung 50 in den Rücksprung, so dass der Behälter mit dem ersten Gehäuseabschnitt verrastet ist.

## Patentansprüche

1. Lasttrennschalter (10) mit einem Gehäuse (11), das einen einen Antrieb (23) aufnehmenden ersten Gehäuseabschnitt (12) und einen ein feststehendes Kontaktstück (22) und ein lang gestrecktes bewegliches Kontaktstück (21) aufnehmenden zweiten Gehäuseabschnitt (23) aufweist, wobei der zweite Gehäuseabschnitt (23) eine dem beweglichen Kontaktstück (21) angepasste Längserstreckung aufweist, wobei am zweiten Gehäuseabschnitt (23) dieses umgebende Feldsteuerringe (31, 32) angebracht sind, von denen der erste (31) im Bereich des feststehenden Kontaktstückes (22) und der zweite (32) im Bereich der Ausschaltstellung des beweglichen Kontaktstückes (21) angeordnet sind, **dadurch gekennzeichnet, dass** der erste Feldsteuerring (31) an das Potential des feststehenden Kontaktstückes (22) und der zweite Feldsteuerring (32) an das Potential des beweglichen Kontaktstückes (21) in dessen Ausschaltstellung über je einen Verbindungsleiter angeschlossen sind.

2. Lasttrennschalter nach Anspruch 1, **dadurch gekennzeichnet, dass** der zweite Feldsteuerring (32) innerhalb der zwischen den beiden Kontaktstücken (21,22) befindlichen Trennstrecke angeordnet ist, dergestalt, dass sich das bewegliche Kontaktstück (21) unmittelbar außerhalb des Bereiches zwischen den beiden Feldsteuerringen (31,32) befindet.

3. Lasttrennschalter nach Anspruch 1 oder 2, **dadurch gekennzeichnet, dass** die Verbindungsleiter innerhalb des Gehäuses verlaufen.

4. Lasttrennschalter nach einem der vorigen Ansprüche, **dadurch gekennzeichnet, dass** die Feldsteuerringe (31,32) auf der Außenseite des zweiten Gehäuseabschnittes (23) festgeklebt sind.

5. Lasttrennschalter nach Anspruch 4, **dadurch gekennzeichnet, dass** auf der Außenseite des zweiten Gehäuseabschnittes (23) wenigstens für den dem beweglichen Kontaktstück (21) zugeordneten Feldsteuerring (32) eine umlaufende Rille vorgesehen ist, in die der zweite Feldsteuerring (32) einrastbar ist.

6. Lasttrennschalter nach einem der vorigen Ansprüche, **dadurch gekennzeichnet, dass** der erste Feldsteuerring (31) am freien Ende der Außenseite eines Topfes (33) angeformt ist, welcher Topf (33) über das freie Ende des ersten Gehäuseabschnittes (12) gestülpt ist, dass an dem Boden (34) des Topfes (33) das feststehende Kontaktstück (22) befestigt ist, und dass auf der Außenseite des Bodens (34) ein Abgangsleiter des Lasttrennschalters (10) anschließbar ist.

7. Lasttrennschalter nach einem der vorigen Ansprüche, **dadurch gekennzeichnet, dass** der erste Gehäuseabschnitt (12) aus zwei Gehäusehalbschalen (28) zusammengesetzt ist, deren freie Kanten gegeneinander gesetzt sind.

8. Lasttrennschalter nach Anspruch 7, **dadurch gekennzeichnet, dass** der zweite Gehäuseabschnitt (23) als ein an einem Ende geschlossener zylindrischer Behälter ausgebildet ist, der mit seinem mit einem Innengewinde (27) versehenen freien Rand über an den beiden Gehäusehälften (28) angeordnete, vorspringende halbkreisförmige Kragenabschnitte mit einem Außengewinde (30) schraubbar ist, so dass die beiden Gehäusehälften (28) mittels der Kragenabschnitte und des Behälters zusammengehalten sind.

9. Lasttrennschalter nach einem der vorherigen Ansprüche, **dadurch gekennzeichnet, dass** an dem ersten Gehäuseabschnitt (12) ein Vorsprung (50) und am zweiten Gehäuseabschnitt (23) zwei weitere Vorsprünge (52,53) angeformt sind, die im montierten Zustand zur gegenseitigen Verrastung ineinander greifen.

10. Verwendung eines Lasttrennschalters nach einem der vorherigen Ansprüche in einer Schaltanlage.

## Claims

1. Switch disconnector (10) having an enclosure (11) which has a first enclosure section (12), which holds a drive (23), and a second enclosure section (23), which holds a stationary contact piece (22) and a longitudinally extended moving contact piece (21), with the second enclosure section (23) having a longitudinal extent matched to the moving contact piece (21), wherein the second enclosure section (23) is fitted with field control rings (31, 32) which surround it, the first (31) of which is arranged in the area of the stationary contact piece (22) and the second (32) of which is arranged in the area of the disconnected position of the moving contact piece (21), **characterized in that** the first field control ring (31) is connected to the potential of the stationary contact piece (22), and the second field control ring (32) is connected to the potential of the moving contact piece (21) in its disconnected position, in each case via a connecting conductor.

2. Switch disconnector according to Claim 1, **characterized in that** the second field control ring (32) is arranged within the isolating gap located between the two contact pieces (21, 22), such that the moving contact piece (21) is located immediately outside the area between the two field control rings (31, 32).

3. Switch disconnector according to Claim 1 or 2, **characterized in that** the connecting conductors run within the enclosure.

4. Switch disconnector according to one of the preceding claims, **characterized in that** the field control rings (31, 32) are firmly adhesively bonded on the outside of the second enclosure section (23).

5. Switch disconnector according to Claim 4, **characterized in that** a circumferential groove, in which the second field control ring (32) can be latched, is provided on the outside of the second enclosure section (23), at least for that field control ring (32) which is associated with the moving contact piece (21).

6. Switch disconnector according to one of the preceding claims, **characterized in that** the first field control ring (31) is integrally formed at the free end of the outside of a pot (33) which pot (33) is placed over the free end of the first enclosure section (12), **in that** the stationary contact piece (22) is attached to the base (34) of the pot (33), and **in that** an outgoer conductor from the switch disconnector (10) can be connected on the outside of the base (34).

7. Switch disconnector according to one of the preceding claims, **characterized in that** the first enclosure section (12) is formed from two enclosure half-shells (28) whose free edges are placed up against one another.

8. Switch disconnector according to Claim 7, **characterized in that** the second enclosure section (23) is in the form of a cylindrical container which is closed at one end and can be screwed to an external thread (30) by its free edge, which is provided with an internal thread (27), via projecting semicircular collar sections which are arranged on the two enclosure halves (28), such that the two enclosure halves (28) are held together by means of the collar sections and the container.

9. Switch disconnector according to one of the preceding claims, **characterized in that** a projection (50) is integrally formed on the first enclosure section (12), and two further projections (52, 53) are integrally formed on the second enclosure section (23), which engage in one another in the assembled state in order to latch them together.

10. Use of a switch disconnector according to one of the preceding claims in a switchgear assembly.

## Revendications

1. Sectionneur de charge (10) comprenant un boîtier (11) qui possède une première portion de boîtier (12) accueillant un mécanisme d'entraînement (23) et une deuxième portion de boîtier (23) accueillant une pièce de contact fixe (22) et une pièce de contact mobile (21) allongée, la deuxième portion de boîtier (23) possédant une projection longitudinale adaptée à la pièce de contact mobile (21), des bagues de contrôle de champ (31, 32) étant montées sur la deuxième portion de boîtier (23) en entourant celle-ci, dont la première (31) est disposée dans la zone de la pièce de contact fixe (22) et la deuxième (32) dans la zone de la position de déconnexion de la pièce de contact mobile (21), **caractérisé en ce que** la première bague de contrôle de champ (31) est raccordée au potentiel de la pièce de contact fixe (22) et la deuxième bague de contrôle de champ (32) au potentiel de la pièce de contact mobile (21) dans sa position de déconnexion, respectivement par le biais d'un conducteur de liaison.

2. Sectionneur de charge selon la revendication 1, **caractérisé en ce que** la deuxième bague de contrôle de champ (32) est disposée à l'intérieur de l'espace intercontact qui se trouve entre les deux pièces de contact (21, 22), de telle sorte que la pièce de contact mobile (21) se trouve directement en-dehors de la zone entre les deux bagues de contrôle de champ (31, 32).

3. Sectionneur de charge selon la revendication 1 ou 2, **caractérisé en ce que** les conducteurs de liaison s'étendent à l'intérieur du boîtier.

4. Sectionneur de charge selon l'une des revendications précédentes, **caractérisé en ce que** les bagues de contrôle de champ (31, 32) sont collées à demeure sur le côté extérieur de la deuxième portion de boîtier (23).

5. Sectionneur de charge selon la revendication 4, **caractérisé en ce que** sur le côté extérieur de la deuxième portion de boîtier (23) se trouve une rainure périphérique au moins pour la bague de contrôle de champ (32) associée à la pièce de contact mobile (21), dans laquelle la deuxième bague de contrôle de champ (32) peut être enclipsée.

6. Sectionneur de charge selon l'une des revendications précédentes, **caractérisé en ce que** la première bague de contrôle de champ (31) est façonnée à l'extrémité libre du côté extérieur d'un pot (33), ledit pot (33) étant embouti par retournement au-dessus de l'extrémité libre de la première portion de boîtier (12), **en ce que** la pièce de contact fixe (22) est fixée sur le fond (34) du pot (33) et **en ce qu'**un conducteur de départ du sectionneur de charge (10) peut être raccordé au côté extérieur du fond (34).

7. Sectionneur de charge selon l'une des revendications précédentes, **caractérisé en ce que** la première portion de boîtier (12) est composée de deux demi-coques de boîtier (28) dont les arêtes libres sont placées l'une contre l'autre.

8. Sectionneur de charge selon la revendication 7, **caractérisé en ce que** la deuxième portion de boîtier (23) est réalisée sous la forme d'un récipient cylindrique fermé à une extrémité, lequel peut être vissé avec son bord libre pourvu d'un filetage interne (27) sur des portions en collet saillantes en forme de demi-cercle pourvues d'un filetage externe (30), disposées au niveau des deux moitiés de boîtier (28), de sorte que les deux moitiés de boîtier (28) sont maintenues ensemble au moyen des portions en collet et du récipient.

9. Sectionneur de charge selon l'une des revendications précédentes, **caractérisé en ce qu'**une partie en saillie (50) est façonnée sur la première portion de boîtier (12) et deux parties en saillie (52, 53) supplémentaires sont façonnées sur la deuxième portion de boîtier (23), lesquelles viennent en prise les unes dans les autres à l'état monté en vue d'un encliquetage mutuel.

10. Utilisation d'un sectionneur de charge selon l'une des revendications précédentes dans une installation de distribution électrique.
